# EUROPÄISCHE PATENTSCHRIFT

(11) **EP 0 563 836 B1**
(45) Veröffentlichungstag und Bekanntmachung des Hinweises auf die Patenterteilung: **02.01.1997**
(21) Anmeldenummer: 93105108.0
(22) Anmeldetag: 27.03.1993
(51) Int. Cl.: B66B 5/00, B66B 7/10

(54) **Verfahren zum Messen der Treibfähigkeit eines Antriebes einer Förderanlage**
Method to measure the driving capability of a transporting device
Méthode pour mesurer la capacité d'entraînement d'une installation de transport

(30) Priorität: 03.04.1992 DE 4211289
(43) Veröffentlichungstag der Anmeldung: 06.10.1993
(73) Patentinhaber: TECHNISCHER ÜBERWACHUNGS-VEREIN HANNOVER/SACHSEN-ANHALT e.V., 30519 Hannover (DE)
(72) Erfinder: König, Wolfgang, Dipl.-Ing., W-4901 Hiddenhausen 5 (DE); Langer, Michael, Dipl.-Ing., W-4815 Schloss Holk-Stukenbrock (DE); Hagen, Detlef, Dipl.-Ing., W-4972 Löhne 1 (DE); Rosin, Oskar, Dipl.-Ing., W-3006 Burgwedel 1 (DE)
(74) Vertreter: Vonnemann, Gerhard, Dr.-Ing.

(56) Entgegenhaltungen:
- EP-A- 0 390 972
- GB-A- 2 217 285
- SOVIET INVENTIONS ILLUSTRATED Section EI, Week 8132, Derwent Publications Ltd., London, GB; Class S02, AN 81-H4331D & SU-A-779 845 (MOSC MOSLIFT) 18. November 1980

## Beschreibung

Die Erfindung betrifft ein Verfahren zum Messen der Treibfähigkeit eines mit einem über eine Treibscheibe geführten Tragseil versehenen Antriebs einer Förderanlage, insbesondere einer Aufzugsanlage mit an einem Ende des Tragseiles hängenden Fahrkorb und am anderen Ende des Tragseiles hängenden Gegengewicht nach dem Oberbegriff von Anspruch 1.

Aufzugsanlagen, die an einem Tragseil hängend von einer Treibscheibe angetrieben werden, müssen in Abständen von zwei Jahren auf ihre Treibfähigkeit geprüft werden. Die Treibfähigkeit gibt die Rutschfestigkeit der zwischen Tragseil und Treibscheibe bestehenden Reibverbindung an.

Nach den technischen Regeln für Aufzüge, Ausgabe Juli 1989, TRA102, herausgegeben durch die Vereinigung der technischen Überwachungsvereine e.V., Essen, muß der mit 1,5-facher Nennlast beladene Fahrkorb in Abwärtsfahrt bei größtmöglicher Bremsung angehalten werden. Es ist wünschenswert, wenn hierbei die Seile über die Treibscheibe gleiten, da dann der geringste Reibungswert zwischen Seil und Treibscheibe wirkt. Unter diesen Bedingungen muß der mit der 1,5-fachen Nennlast beladene Fahrkorb wieder zum Stillstand kommen.

Nach der Prüfvorschrift wird daher eine gegenüber dem Normalbetrieb höhere Belastung der Aufzugsanlage bewirkt. Die Prüfung ergibt jedoch keine Aussage darüber, ob die Anlage bei einer geringfügig größeren Belastung als die 1,5-fache Nennlast abrutschen würde. Ferner wird bei der Prüfung oftmals ein Seilrutschen nicht erreicht, so daß hier noch die Haftreibung zwischen Seil und Tragscheibe wirkt. Ferner ist es nachteilig, daß die gesamte Aufzugsanlage durch die auf die 1,5-fache Nennlast vergrößerte Belastung stark beansprucht wird und somit stärker verschleißt. Ferner ist die Beladung des Fahrkorbes mit Zusatzgewichten bis zur 1,5-fachen Nennlast zeitaufwendig und arbeitsintensiv.

Aus der DE 39 11 391 A1 ist ein Verfahren zum Erfassen von physikalischen Kenngrößen, insbesondere von Bewegungsparametern eines Lasten- und/oder Personenaufzugs bekannt, bei dem u.a. die Rutschfestigkeit (Treibfähigkeit) des von der Treibscheibe angetriebenen Seilzuges ermittelt wird. Die Treibfähigkeit des Seilzuges wird mit einem Kraftmeßsignalgeber bestimmt, der mittels einer Seilklemme zwischen Seilzug und einem Festpunkt angeordnet wird. Durch Drehen der Treibscheibe wird die am Seilzug wirkende Zugkraft erhöht, bis entweder ein ermittelter Grenzwert erreicht wird oder das Seil auf der Treibscheibe zu rutschen beginnt.

Nachteilig an diesem Verfahren ist, daß die zusätzlich durch den Kraftmeßsignalgeber auf den Seilzug wirkende Zugkraft die Belastungen an der Aufzugsanlage erheblich erhöhen. Ferner wird ein Durchrutschen des Seilzuges auf der Treibscheibe nicht erreicht, wenn aus Sicherheitsgründen eine weitere Zugkrafterhöhung ausgeschlossen ist.

Ferner ist aus der GB-A-2 217 285 ein Verfahren zum Prüfen der Reibung zwischen der Treibscheibe und dem Seilzug eines Aufzugs bekannt, das bei normalem Fahrbetrieb durchgeführt wird. Dabei wird sowohl die Fahrkorbbelastung und -bewegung als auch der Schlupf zwischen Treibscheibe und Seilzug gemessen. Die Prüfung erfolgt durch mehrfaches Abfahren einer kurzen, nur einen Beschleunigungs- und Abbremsfahrzustand aufweisenden Fahrstrecke und einer langen, einen zusätzlichen Fahrzustand mit konstanter Geschwindigkeit aufweisenden Fahrstrecke. Bei diesem Verfahren wird die Fahrstuhlanlage zwar nicht übermäßig belastet, jedoch wird normalerweise auch kein stärkeres Durchrutschen des Seils auf der Treibscheibe erreicht. Daher kann der Grenzbereich der Reibung zwischen Treibscheibe und Seilzug, d.h. die Treibfähigkeit, nicht ermittelt werden.

Darüberhinaus ist aus der SU-A-779 845 ein Verfahren zur Bestimmung der Treibfähigkeit zwischen Treibscheibe und Seilzug eines Aufzugs bekannt, bei dem das Fahrkorbgegengewicht auf denin der Schachtgrube befindlichen Puffer abgesetzt und die Treibscheibe weitergedreht wird, bis diese unter dem Seilzug durchrutscht bzw. der dem Gegengewicht zugeordnete Seilabschnitt erschlafft. Zunächst wird dafür das Gegengewicht am Puffer soweit entlastet, daß Gegengewicht und Fahrkorb ausbalanciert sind. Dann wird die weitere Entlastung mit einem Kraftmesser gemessen. Nachteilig daran ist, daß die Treibfähigkeit an einem Seilzugabschnitt gemessen wird, der beim normalen Fahrbetrieb nicht auf der Treibscheibe zu liegen kommt, d.h. der nicht abnutzt. Folglich bleibt die Abnutzung des Seilzuges bei der so beschriebenen Treibfähigkeitsmessung unberücksichtigt. Zwar ist die Anbringung des Kraftmessers auf dem Puffer einfach, jedoch ist die Meßaufnahme und Kontrolle in der Aufzugsschachtgrube wegen der engen Platzverhältnisse schwierig und auch gefährlich.

Ausgehend von dem letztgenannten Verfahren ist daher Aufgabe der Erfindung, ein Meßverfahren anzugeben, bei dem die Abnutzung des Tragseils berücksichtigt wird.

Gelöst wird diese Aufgabe mit einem Verfahren nach Anspruch 1.

Durch einseitiges Entlasten des Seilzuges wird das Seilspannungsverhältnis in vergrößertes Ungleichgewicht gebracht, ohne daß die gesamte Aufzugsanlage stärker belastet wird. Das Seilspannungsverhältnis wird soweit verändert, bis die Treibscheibe unter dem Zugseil durchrutscht. Damit ist gewährleistet, daß die von der Treibscheibe durch Reibung auf das Seil übertragene Zugkraft mittels Gleitreibung übertragen wird.

Der Fahrkorb oder das Gegengewicht wird auf die ortsfest im Aufzugsschacht angeordnete Meßvorrichtung aufgesetzt, wobei nach dem Aufsetzen die Treibscheibe in gleicher Drehrichtung weitergedreht wird, bis die Treibscheibe unter dem Tragseil durchrutscht. Durch das Aufsetzen des Fahrkorbes oder des Gegengewichts auf die Meßvorrichtung wird das am Tragseil hängende Gewicht des Fahrkorbes bzw. des Gegengewichts reduziert. Die Gewichtsentlastung wird dabei von der Meßvorrichtung registriert. Bei weiterer Entlastung beginnt die Treibscheibe unter dem Tragseil durchzurutschen. Damit ist das kritische Seilspannungsverhältnis erreicht und die Treibfähigkeit der Tragseil-Treibscheibenverbindung läßt sich berechnen.

Vorteilhaft wird die Meßeinrichtung im Aufzugsschacht so angeordnet, daß sich der Aufsetzpunkt des Fahrkorbes oder des Gegengewichts innerhalb des normalen Fahrtbereiches der Aufzugsanlage befindet. Somit wird die Treibfähigkeit an einem Seilabschnitt festgestellt, der der Abnutzung durch den Normalbetrieb der Aufzugsanlage ausgesetzt ist.

In anderer Ausgestaltung des Verfahrens ist vorgesehen, daß der Fahrkorb mit einem darüber angeordneten Festpunkt über ein Hilfsseil und die Meßvorrichtung verbunden wird, wobei nach dem Aufhängen die Treibscheibe in gleicher Drehrichtung weitergedreht wird, bis die Treibscheibe unter dem Tragseil durchrutscht. Das Hilfsseil nimmt einen Teil der Gewichtskraft des Fahrkorbes auf. Die Entlastung wird mit der Meßvorrichtung erfaßt.

Alternativ dazu kann auch statt des Fahrkorbes das Gegengewicht am Hilfsseil mit der Meßvorrichtung aufgehängt werden.

In einer bevorzugten Ausgestaltung ist vorgesehen, daß das Hilfsseil vom Aufzugsschacht in einen darüber angeordneten Maschinenraum zu einem Festpunkt geführt wird. Die Meßvorrichtung kann hier bequem zugänglich zwischen Hilfsseil und Festpunkt angeordnet werden.

Vorteilhaft wird die Länge des Hilfsseils so gewählt, daß sich der Aufhängepunkt des Fahrkorbes oder Gegengewichtes innerhalb des normalen Fahrtbereiches, vorzugsweise im meist befahrenen Fahrtbereich der Aufzugsanlage befindet. Damit wird die Treibfähigkeit an einem Seilabschnitt gemessen, der großem Verschleiß ausgesetzt ist.

In anderer Ausgestaltung ist vorgesehen, daß auf dem Tragseil eine Seilklemmvorrichtung angebracht wird, die auf die ortsfest angeordnete Meßvorrichtung aufgesetzt wird, wobei nach dem Aufsetzen die Treibscheibe in gleicher Richtung weitergedreht wird, bis die Treibscheibe unter dem Tragseil durchrutscht. Mit diesem Verfahren kann wahlweise auf der Fahrkorb- oder der Gegengewichtsseite des Tragseiles eine erfindungsgemäße Entlastung erzielt werden, so daß bei Durchrutschen der Treibscheibe unter dem Tragseil das kritische Seilspannungsverhältnis, d.h. die Treibfähigkeit, berechnet werden kann.

Vorteilhaft werden Druckmeßdosen, Dehnungsmeßstreifen oder Federwaagen als Meßvorrichtung eingesetzt. Federwaagen erlauben die direkte Ablesung des entlastenden Gewichtkraftbetrages. Die Meßwerte von Druckmeßdosen oder Dehnungsmeßstreifen können vorteilhaft auf Datenloggern zwischengespeichert oder auf einem Mikrocomputer direkt digital weiterverarbeitet werden. Alternativ dazu können die Meßwerte auch analog auf einem x/y-Schreiber dargestellt werden. Vorteilhaft wird die gemessene Entlastung über der Zeit als Belastungskurve aufgetragen.

In Ergänzung zur Messung der Treibfähigkeit zwischen Treibscheibe und Tragseil kann mit der gleichen Meßanordnung zusätzlich das tatsächliche Gewicht von Fahrkorb, Gegengewicht und aus der Differenz die Halblast ermittelt werden. Dazu ist lediglich erforderlich, daß bei aufgesetztem oder aufgehängtem Fahrkorb oder Gegengewicht das Tragseil auf der Treibscheibe mit einer Seilklemme fixiert wird, so daß nach Weiterdrehen der Treibscheibe das zum aufgesetzten oder aufgehängten Fahrkorb bzw. Gegengewicht führende Tragseil schlaff durchhängt und das Gewicht des Fahrkorbes bzw. Gegengewicht mit der Meßvorrichtung gemessen werden kann.

Im folgenden werden drei bevorzugte Varianten des Verfahrens unter Bezugnahme auf die beigefügten Figuren erläutert, wobei weitere vorteilhafte Ausgestaltungen den Figuren zu entnehmen sind.

Die Figuren zeigen im einzelnen:
- Fig. 1: zwei beispielhafte Meßkurven,
- Fig. 2: eine Aufzuganlage als Schema,
- Fig. 3: eine Aufzuganlage mit Meßvorrichtung und aufgesetztem Aufzug,
- Fig. 4: eine Aufzuganlage mit Meßvorrichtung und aufgesetztem Gegengewicht,
- Fig. 5: eine Aufzuganlage mit Hilfsseil befestigt am Fahrkorb,
- Fig. 6: eine Aufzuganlage mit Hilfsseil befestigt am Gegengewicht,
- Fig. 7: eine Aufzuganlage mit am fahrkorb- bzw. gegengewichtsseitigen Tragseilteil befestigter Klemmvorrichtung.

Figur 1 zeigt beispielhaft zwei Meßkurven 17. Dabei stellt der steile Anstieg der Meßkurve gemäß Figur 1 das Aufsetzen des Fahrkorbes bzw. der Gegengewichte auf die Meßvorrichtung dar. Das Maximum wird bei Überschreiten der zwischen Tragseil und Treibscheibe wirkenden Haftreibung erreicht. Beim Weiterdrehen der Treibscheibe erfolgt ein kurzer Einschwingvorgang auf den für das erfindungsgemäße Verfahren relevanten Entlastungswert M1 bzw. M2 bei zwischen Tragseil und Treibscheibe wirkender Gleitreibung.

In Figur 2 bezeichnet G die Gewichtskraft des Gegengewichtes 6, F das Gewicht des leeren Fahrkorbes 3, das durch Umlenkung des Tragseiles 2 über eine Treibscheibe 1 entgegengesetzt wirkt. In gleicher Richtung wie das Gewicht des Fahrkorbes 3 wirkt das Gewicht der Last L, so daß sich in dem gegengewichtsseitigen Tragseilteil 5 eine Seilspannung S₁ und in dem fahrkorbseitigen Tragseilteil 4 eine Seilspannung S₂ ergibt. Die Nennlast ist mit Q bezeichnet. Daraus läßt sich ein Seilspannungsverhältnis definieren, das sich wie folgt ergibt:${\text{S}}_{\text{2}} {\text{/S}}_{\text{1}} \text{=} \frac{\text{F + L}}{\text{G}}$

Die beschriebenen Berechnungen und Formeln vernachlässigen das Seilgewicht der Tragseile, das Gewicht der Hängekabel, die die elektrische Verbindung zwischen Fahrkorb und Maschinensteuerung bilden, und das Gewicht eventuell vorhandener Unterseile.

Im allgemeinen wird bei Aufzuganlagen das Gegengewicht 6 derart bemessen, daß es dem Gewicht des leeren Fahrkorbes 3 zuzüglich halber Nennlast entspricht. Der ungünstige Betriebsfall tritt dann auf, wenn der leere Fahrkorb 3 in der Aufwärtsbewegung angehalten wird. Alle weiteren Betriebsfälle bis hin zur Belastung des Fahrkorbes mit Nennlast haben ein geringeres Seilspannungsverhältnis.

Bei der erfindungsgemäßen Prüfmethode soll zum einen gewährleistet werden, daß die Prüfung bei gleitenden Seilen erfolgt, und zum anderen wird die maximal mögliche Last ermittelt, die die Treibscheibe 1 aufgrund der Gleitreibung gerade noch halten kann.

Für die Ermittlung der maximal möglichen Last wird das Seilspannungsverhältnis durch Entlastung einer Seite so weit vergrößert, bis die Treibscheibe 1 unter den Tragseilen 2 durchrutscht. Die für diesen Betriebsfall erforderliche Entlastungskraft wird gemessen und daraus für diesen Betriebsfall die Treibfähigkeit der Treibscheibe 2 errechnet.

Da die Treibfähigkeit für übliche Aufzuganlagen nahezu unabhängig ist von der Belastung, kann bei Kenntnis von Fahrkorbgewicht und Gegengewicht aus dem Meßwert die Belastung ermittelt werden, die die Anlage im Zustand der Gleitreibung gerade noch halten kann.

Auf diese Weise ist es möglich, eine Aussage über die Reserve zu machen, die die Anlage bei Gleitreibung gegenüber der 1,5 fachen Überlast hat.

Grundsätzlich sind drei Variationen der Messung möglich, wobei für jede Variante die Vergrößerung des Seilspannungsverhältnisses durch Entlastung auf der Gegengewichts- bzw. Fahrkorbseite möglich ist. Damit ergeben sich insgesamt sechs verschiedene Meßanordnungen:
Aufsetzen des Fahrkorbes oder Gegengewichts auf die Meßvorrichtung in der Schachtgrube.
Befestigung eines Hilfsseils am Fahrkorb oder Gegengewicht, Entlastung gegen einen Festpunkt im Maschinenraum auf die Meßeinrichtung.
Anbringen einer Klemmvorrichtung auf den Tragseilen im Maschinenraum auf der Fahrkorb- bzw. Gegengewichtsseite, Entlastung durch Aufsetzen der Klemmvorrichtung auf die Meßeinrichtung im Maschinenraum.

Figur 3 zeigt einen Aufbau, bei dem die Meßeinrichtung 7 auf dem Puffer 9 in der Schachtgrube 10 angebracht wird. Der Fahrkorb 3 wird bis zur unteren Etage gefahren und dann mit der Rückholsteuerung bzw. von Hand auf die Meßeinrichtung 7 aufgesetzt. Nach dem Aufsetzen wird die Treibscheibe 1 weitergedreht, bis die Seile 2 unter der Treibscheibe 1 durchrutschen.

In diesem Betriebspunkt ergibt sich folgendes Seilspannungsverhältnis:$\frac{{\text{S}}_{\text{2}}}{{\text{S}}_{\text{1}}} \text{=} \frac{\text{G}}{{\text{F - M}}_{\text{1}}}$

Dabei beendet M₁ den Meßwert bei aufgesetztem Fahrkorb.

Figur 4 zeigt den aus der SU-A-779 845 bekannten Aufbau, wobei die Meßeinrichtung auf dem Puffer 9 in der Schachtgrube 10 angebracht wird. Das Gegengewicht 6 wird bis zur unteren Etage gefahren und dann mit der Rückholsteuerung bzw. von Hand auf die Meßeinrichtung aufgesetzt. Nach dem Aufsetzen wird die Treibscheibe 1 weitergedreht, bis die Seile 2 unter der Treibscheibe 1 durchrutschen. In diesem Betriebspunkt ergibt sich folgendes Seilspannungsverhältnis:$\frac{{\text{S}}_{\text{2}}}{{\text{S}}_{\text{1}}} \text{=} \frac{\text{F}}{{\text{G - M}}_{\text{2}}}$

Dabei bedeutet M₂ den Meßwert bei aufgesetztem Gegengewicht.

Figur 5 zeigt das erfindungsgemäße Verfahren, wobei am Fahrkorb 3 ein Hilfsseil 12 befestigt wird, das durch die Öffnung 18 für die Seile im Maschinenraumfußboden 19 geführt wird bis zu einem Festpunkt 11 oberhalb des Fußbodens 19.

## Patentansprüche

1. Verfahren zum Messen der Treibfähigkeit eines mit einem über eine Treibscheibe (1) geführten Tragseil (2) versehenen Antriebs einer Förderanlage, insbesondere einer Aufzugsanlage mit an einem Ende (4) des Tragseiles (2) hängenden Fahrkorb (3) und am anderen Ende (5) des Tragseiles hängenden Gegengewicht (6), wobei das Tragseil (2) durch Aufsetzen des Fahrkorbes (3) oder des Gegengewichts (6) auf eine Meßvorrichtung (7) soweit einseitig entlastet wird, bis die Treibscheibe (1) unter dem Tragseil (2) in Gleitreibung durchrutscht, und dabei die Gewichtskraft der Entlastung (M) mit der Meßvorrichtung (7) direkt erfaßt wird, aus der auf die Treibfähigkeit geschlossen wird, **dadurch gekennzeichnet,** daß die Meßvorrichtung (7) im Aufzugsschacht (8) so angeordnet wird, daß sich der Aufsetzpunkt des Fahrkorbes (3) oder des Gegengewichts (6) innerhalb des normalen Fahrtbereiches der Aufzugsanlage befindet, und daß die Treibfähigkeit (T) als kritisches Seilspannungsverhältnis aus der Gewichtskraft der Entlastung (M) ermittelbar ist mit$\text{T =} \frac{\text{G}}{\text{F - M ,}}$ wobei F die Belastung des Tragseils der zu entlastenden Seite der Treibscheibe vor der Entlastung und G die Belastung des Tragseils auf der anderen Seite der Treibscheibe ist.

2. Verfahren nach Anspruch 1**,dadurch gekennzeichnet,** daß der Fahrkorb (3) mit einem darüber vorhandenen Festpunkt (11) über ein Hilfsseil (12) und die Meßvorrichtung (7) verbunden wird, wobei nach der Verbindung des Fahrkorbs (3) die Treibscheibe (1) in gleicher Drehrichtung weitergedreht wird, bis die Treibscheibe (1) unter dem Tragseil (2) durchrutscht.

3. Verfahren nach Anspruch 1, **dadurch gekennzeichnet,** daß das Gegengewicht (6) mit einem darüber vorhandenen Festpunkt (11) über ein Hilfsseil (12) und die Meßvorrichtung (7) verbunden wird, wobei nach der Verbindung des Gegengewichts (6) die Treibscheibe (1) in gleicher Drehrichtung weitergedreht wird, bis die Treibscheibe (1) unter dem Tragseil (2) durchrutscht.

4. Verfahren nach Anspruch 2 oder 3, **dadurch gekennzeichnet,** daß das Hilfsseil vom Aufzugsschacht (8) in einen darüber angeordneten Maschinenraum (13) zum Festpunkt (11) geführt wird.

5. Verfahren nach Anspruch 2, 3 oder 4, **dadurch gekennzeichnet,** daß die Länge des Hilfsseils (12) so gewählt wird, daß sich der Aufhängepunkt des Fahrkorbes oder des Gegengewichtes innerhalb des meist befahrenen Fahrtbereiches der Aufzugsanlage befindet.

6. Verfahren nach Anspruch 1, **dadurch gekennzeichnet,** daß auf dem Tragseil eine Seilklemmvorrichtung (14) angebracht wird, mit der die, vorzugsweise ortsfest angeordnete, Meßvorrichtung (7) verbunden wird, wobei nach dem Aufsetzen die Treibscheibe in gleicher Richtung weitergedreht wird, bis die Treibscheibe (1) unter dem Tragseil (2) durchrutscht.

7. Verfahren nach einem der vorhergehenden Ansprüche, **dadurch gekennzeichnet,** daß als Meßvorrichtung (7) Druckmeßdosen, Dehnungsmeßstreifen oder Federwaagen eingesetzt werden.

8. Verfahren nach einem der vorhergehenden Ansprüche, **dadurch gekennzeichnet,** daß die Meßvorrichtung mit einem Datenlogger, einem x/y-Schreiber oder einem Mikrocomputer (16) verbunden wird und die Meßdaten in Form von Belastungskurven (17) aufgezeichnet werden.

## Claims

1. Method of measuring the driving capacity of a drive unit, which is provided with a carrying cable (2) guided over a driving pulley (1), in a conveyer system, in particular an elevator system, with a cage (3) suspended on one end (4) of the carrying cable (2) and a counterweight (6) suspended on the other end (5) of the carrying cable, wherein the carrying cable (2) is relieved of load at one end, through the setting-down of the cage (3) or counterweight (6) onto a measuring device (7), to the extent where the driving pulley (1) is slipping through, in sliding friction, under the carrying cable (2), and in the process the gravitational force of the load-relief (M), from which the driving capacity is deduced, is directly detected with the measuring device (7), **characterised in that** the measuring device (7) is disposed in the elevator shaft (8) in such a way that the setting-down point of the cage (3) or of the counterweight (6) is situated within the normal range of travel of the elevator system, and that the driving capacity (*T*) can be determined, as a critical cable tension ratio, from the gravitational force of the load-relief (*M*) by$\text{T} \text{=} \frac{\text{G}}{\text{F - M}}$ where *F* is the loading on the carrying cable, on that side of the driving pulley which is to be subjected to load-relief, before the relieving of the load, and *G* is the loading on the carrying cable on the other side of the driving pulley.

2. Method according to claim 1, **characterised in that** the cage (3) is connected, via an auxiliary cable (12) and the measuring device (7), to a fixed point (11) existing above it, the driving pulley (1) being rotated further in the same direction of rotation, after the connection of the cage (3), until the said driving pulley (1) is slipping through under the carrying cable (2).

3. Method according to claim 1, **characterised in that** the counterweight (6) is connected, via an auxiliary cable (12) and the measuring device (7), to a fixed point (11) existing above it, the driving pulley (1) being rotated further in the same direction of rotation, after the connection of the counterweight (6), until the said driving pulley (1) is slipping through under the carrying cable (2).

4. Method according to claim 2 or 3, **characterised in that** the auxiliary cable is guided from the elevator shaft (8) into a machine room (13) disposed above it and to the fixed point (11).

5. Method according to claim 2, 3 or 4, **characterised in that** the length of the auxiliary cable (12) is selected in such a way that the point of suspension of the cage or of the counterweight is situated within the most travelled range of travel of the elevator system.

6. Method according to claim 1, **characterised in that** there is attached to the carrying cable a cable-clamping device (14) to which the measuring device (7), which is preferably disposed in a stationary manner, is connected, the driving pulley being rotated further in the same direction, after the setting-down operation, until the said driving pulley (1) is slipping through under the carrying cable (2).

7. Method according to one of the preceding claims, **characterised in that** pressure-measuring cells, expansion-measuring strips or spring balances are used as the measuring device (7).

8. Method according to one of the preceding claims, **characterised in that** the measuring device is connected to a data-logger, an x/y-recorder or a microcomputer (16) and the measurement data are recorded in the form of load curves (17).

## Revendications

1. Procédé de mesure de la capacité motrice du dispositif d'entraînement, comprenant un câble porteur (2) mû par une poulie d'entraînement (1), dans une installation de transport, en particulier un ascenseur comportant, suspendue à une extrémité (4) du câble porteur (2), une nacelle (3) et, à l'autre extrémité du câble, un contrepoids (6) également suspendu, le câble porteur (2) étant, par dépose de la nacelle (3) ou du contrepoids (6) sur un dispositif de mesure (7) déchargé d'un côté jusqu'à ce que la poulie d'entraînement (1) se déplace en frottement glissant sous le câble (2) de sorte que la force de la décharge (M) effectuée soit saisie directement par le dispositif de mesure,
caractérisé en ce que
le dispositif de mesure (7) est disposé dans le puits de l'ascenseur (8) de manière que le point de dépose de la nacelle (3) ou du contrepoids (6) soit situé à l'intérieur de la zone normale de circulation de l'ascenseur et que la capacité motrice (T) puisse être obtenue, en tant que valeur critique de la tension du câble, à partir de la valeur pondérale de la décharge (M), par la formule$\text{T =} \frac{\text{G}}{\text{F-M}} \text{,}$ dans laquelle F est la charge du câble dans sa partie située du côté où le disque d'entraînement est déchargé, avant cette décharge, tandis que G est la charge du câble situé de l'autre côté du disque.

2. Procédé selon la revendication 1,
caractérisé en ce que
la nacelle (3) est reliée à un point fixe (11) situé au-dessus d'elle, par un câble auxiliaire (12) et par le dispositif de mesure (7), la poulie d'entraînement (1), une fois la liaison de la nacelle (3) effectuée, étant déplacée en rotation dans le même sens jusqu'à ce que la poulie d'entraînement (1) glisse sous le câble porteur (2).

3. Procédé salon la revendication 1,
caractérisé en ce que
le contrepoids (6) est relié à un point fixe (11) situé au-dessus de lui, par l'intermédiaire d'un câble auxiliaire (12) et du dispositif de mesure (7), la poulie d'entraînement (1), une fois la liaison du contrepoids (6), effectuée, étant déplacée en rotation dans le même sens jusqu'à ce qu'elle glisse sous le câble porteur (2).

4. Procédé selon la revendication 2 ou 3,
caractérisé en ce que
le câble auxiliaire va du puits de l'ascenseur (8) au point fixe (11) situé dans un local des machines (13) situé au-dessus du puits.

5. Procédé selon la revendication 2 ou 3,
caractérisé an ce que
la longueur du câble auxiliaire (12) est choisie de manière que le point de suspension de la nacelle ou du contrepoids se trouve à l'intérieur de la zone la plus parcourue de l'installation.

6. Procédé selon la revendication 1,
caractérisé en ce que
le câble porteur est équipé d'un dispositif de pincement du câble (14) auquel est relié le dispositif de mesure (7), monté fixe de préférence, la poulie d'entraînement, après qu'ait été déposée la poulie d'entraînement déplacée en rotation dans le même sens jusqu'à ce qu'elle glisse sous le câble porteur (2).

7. Procédé selon une des revendications précédentes,
caractérisé en ce qu'
on utilise comme dispositif de mesure (7) des récepteurs de mesures de pression, des jauges extensométriques ou des pesons à ressorts.

8. Procédé selon une des revendications précédentes,
caractérisé en ce que
le dispositif de mesure est relié à un enregistrement de données, une table traçante x/y ou un micro-ordinateur (16), les valeurs mesurées étant enregistrées sous forme de courbes de charge (17).
